# EUROPÄISCHE PATENTSCHRIFT

(11) **EP 3 071 888 B1**
(45) Veröffentlichungstag und Bekanntmachung des Hinweises auf die Patenterteilung: **12.06.2019**
(21) Anmeldenummer: 14799824.9
(22) Anmeldetag: 20.11.2014
(51) Int. Cl.: F24C 7/08, A47L 15/42, D06F 39/14, F25D 29/00, D06F 33/02, D06F 39/00

(54) **HAUSHALTSGERÄT**
DOMESTIC APPLIANCE
APPAREIL ÉLECTROMÉNAGER

(30) Priorität: 22.11.2013 DE 102013223934
(43) Veröffentlichungstag der Anmeldung: 28.09.2016
(73) Patentinhaber: BSH Hausgeräte GmbH, 81739 München (DE)
(72) Erfinder: NÜSSLER, Gerhard, 80798 München (DE)
(86) Internationale Anmeldenummer: PCT/EP2014/075159
(87) Internationale Veröffentlichungsnummer: WO 2015/075126

(56) Entgegenhaltungen:
- WO-A1-01/28068
- DE-A1- 10 117 292
- DE-A1- 19 757 305
- DE-A1-102008 064 119
- DE-A1-102009 002 774
- DE-A1-102010 039 942
- DE-T2- 60 214 672
- US-A1- 2004 058 706
- US-A1- 2004 098 571
- US-A1- 2007 157 642

## Beschreibung

Die Erfindung betrifft ein Haushaltsgerät, aufweisend wenigstens eine elektrisch angesteuerte geräteartspezifische Gerätekomponente, die ausgebildet ist, eine der Art des Haushaltsgeräts charakteristische Betriebsfunktion auszuführen, und eine zum Ansteuern der geräteartspezifischen Gerätekomponente ausgebildete Steuervorrichtung.

Die DE 10 2009 002 774 A1 beschreibt eine portable Bedieneinheit zur Bedienung eines Haushaltsgeräts aufweisend mindestens ein Andockmittel zum Andocken an das Haushaltsgerät, ein Erkennungsmittel zum Erkennen des Haushaltsgeräts und ein Konfigurationsmittel zu ihrer Konfiguration zur Bedienung dieses Haushaltsgeräts.

Die US 2007/0157642 A1 beschreibt ein Haushaltsgerät, mit einer Steuervorrichtung, die ausgebildet ist, eine Vielzahl von Betriebsparametern des Geräts zu steuern. Eine vom Haushaltsgerät separate Kommunikationsvorrichtung ist eingerichtet, Anweisungen zur Programmierung an die Steuervorrichtung zu senden, um von mehreren Betriebsparametern bestimmte Betriebsparameter zu aktivieren, die einem bestimmten Gerätemodel zugeordnet sind.

Die DE 10 2008 064 119 A1 beschreibt eine Bordküche für ein Flugzeug, mit mehreren sich funktional voneinander unterscheidenden elektrischen Geräten der Küchenausstattung, wobei zumindest eine Teilanzahl von wenigstens zwei der elektrischen Geräte jeweils eine baulich von einem Funktionshauptteil des betreffenden Geräts getrennt hergestellte Bedieneinheit mit einer Anordnung von Bedienelementen zur Bedienung des Geräts aufweist und die Bedieneinheiten der Geräte zueinander zumindest teilweise baugleich sind.

Die DE 10 2010 039 942 A1, die DE 197 57 305 A1 und die DE 60 214 672 T2 befassen sich mit Haushaltsgeräten unterschiedlicher Arten und Modelle, die jeweils mit einer insbesondere programmierbaren Steuervorrichtung und einer Eingabevorrichtung bzw. Anzeigevorrichtung ausgestattet sind.

DE 197 57 305 A1 schlägt ein Verfahren vor, um eine Steuereinrichtung mit einem Mikroprozessor zu programmieren.

DE 101 17 292 A1 betrifft ein Verfahren zum Betreiben eines programmgesteuerten Haushaltsgeräts.

Die Aufgabe der Erfindung ist es, ein Haushaltsgerät mit einer kostengünstig herzustellenden Eingabevorrichtung zu schaffen.

Die Aufgabe der Erfindung wird gelöst durch ein Haushaltsgerät mit den Merkmalen des unabhängigen Anspruchs. Unteransprüche geben bevorzugte Ausführungsformen wieder.

Das Haushaltsgerät kann grundsätzlich jegliches in einem Haushalt übliche Haushaltsgerät sein, wenn es eine über ein bloßes Ein- und Ausschalten hinausgehende Funktionalität, insbesondere eine programmierbare Funktionalität aufweist. Insbesondere kann das Haushaltsgerät ein Backofen, ein Kochfeld, eine Dunstabzugshaube, eine Geschirrspülmaschine, ein Trockner, eine Waschmaschine oder ein Kältegerät sein.

Die elektrisch angesteuerte geräteartspezifische Gerätekomponente, die ausgebildet ist, eine der Art des Haushaltsgeräts charakteristische Betriebsfunktion auszuführen, kann beispielsweise im Falle eines Backofens eine Heizvorrichtung sein, welche zum Heizen eines Innenraums des Backofens in wahlweise unterschiedlichen Temperaturen eingerichtet ist. Die geräteartspezifischen Gerätekomponenten können im Falle eines Kochfeldes beispielsweise die einzelnen Heizplatten oder Heizzonen des Kochfeldes sein, die wahlweise einzeln oder in Gruppen eingeschaltet und in verschiedenen Heizstufen betrieben werden können. Im Falle der geräteartspezifische Gerätekomponente einer Dunstabzugshaube kann es sich um ein Gebläse handeln, welches einen Luftstrom wahlweise in geringerer oder höhere Stärke erzeugt, um die beim Kochen entstehenden Wrasen abzuziehen. Eine beispielhafte geräteartspezifische Gerätekomponente eines Trockners kann ebenfalls ein Gebläse sein, welches einen Umluftbetrieb ermöglicht, um einen erwärmten Luftstrom über zu trocknende Kleidungsstücke innerhalb des Trockners zu führen. Im Falle eines Trockners kann die geräteartspezifische Gerätekomponente aber auch eine Heizeinrichtung sein, die zum Erwärmen des Luftstroms ausgebildet ist. Bei einer Waschmaschine kann die geräteartspezifische Gerätekomponente beispielsweise der Antrieb sein, welcher zum Drehen einer Wäschetrommel der Waschmaschine vorgesehen ist. Im Falle eine Kältegeräts als Haushaltsgerät kann als eine wichtige geräteartspezifische Gerätekomponente ein Verdichter betrachtet werden, welcher Teil eines Kältekreislaufsystems ist, das beispielsweise ein Kühlraum oder ein Gefrierraum des Kältegeräts entwärmt. Jede Art von Haushaltsgerät kann insoweit insbesondere zwei oder mehrere geräteartspezifische Gerätekomponenten aufweisen. In einem solchen Falle können zwei, mehrere oder alle der im jeweiligen Haushaltsgerät vorhandenen Gerätekomponenten gemeinsam von der Eingabevorrichtung bedient werden.

Die Steuervorrichtung des Haushaltsgeräts ist zum Ansteuern der geräteartspezifischen Gerätekomponente ausgebildet. Dies bedeutet, dass jede Steuervorrichtung für jede Art von Haushaltsgerät geräteartspezifische ausgebildet ist und insoweit individuell, insbesondere fest, d.h. unveränderlich programmiert sein kann oder individuell aus unterschiedlichen elektrischen und/oder elektronischen Bauteilen aufgebaut sein kann. Hingegen ist die Eingabevorrichtung für alle Arten von Haushaltsgeräten identisch aufgebaut. Die Steuervorrichtung ist insbesondere im jeweiligen Haushaltsgerät im Inneren angeordnet und weder für einen Benutzer des Haushaltsgeräts sichtbar, noch vom Benutzer bedienbar. Die Steuervorrichtung ist mit der Eingabevorrichtung elektrisch verbunden. Die Eingabevorrichtung ist insoweit separat von der Steuervorrichtung ausgebildet und angeordnet. Die Eingabevorrichtung ist, schon allein funktionsbedingt nicht verborgen, sondern für einen Benutzer sichtbar und bedienbar am Haushaltsgerät angeordnet und mit diesem werksseitig fest verbunden.

Neben der im Haushaltsgerät separat von der Eingabevorrichtung vorgesehenen Steuervorrichtung ist des weiteren eine von der Steuervorrichtung verschiedene Steuereinrichtung vorgesehen, welche innerhalb der Eingabevorrichtung angeordnet ist. Die Steuereinrichtung ermöglicht eine geräteartspezifische Kommunikation zwischen dem wenigstens einen programmierbaren Eingabemittel der Eingabevorrichtung und der Steuervorrichtung des Haushaltsgeräts. Indem in der programmierbaren Steuereinrichtung, die zur Ansteuerung einer entsprechenden Anzahl verschiedener Arten von Haushaltsgeräten ausgebildet ist, unterschiedlich ausgebildete Programme gespeichert sind, können in verschiedenen und unterschiedlichen Arten von Haushaltsgeräts identische Eingabevorrichtungen eingebaut werden.

Ein Vorteil kann dabei eine Einsparung von Mehrfachentwicklungen von Bedienhardware sein. Durch die geräteartübergreifende Eingabevorrichtung kann eine Synchronisierung in der Softwareentwicklung erfolgen. Außerdem sind weitere Einsparungen durch Mengeneffekte beim Einkauf von Elektronikbauteilen und Gehäuseteilen zu erwarten. Durch eine markenspezifische Ausprägung der Hardware, d.h. der Eingabevorrichtung kann ein einheitliches, insbesondere markenspezifisches Erscheinungsbild in Bedienung und Anmutung über mehrere Hausgeräte erreicht werden. Gleichzeitig lässt sich Markendifferenzierung über mehrere Produkte oder Produktbereiche kosteneffizienten darstellen.

Für den Servicefall ist die Eingabevorrichtung, beispielsweise in Form eines Elektronik-Bedienmoduls durch einen Servicetechniker relativ einfach zu demontieren und auszutauschen. Die Reparaturzeiten beim Kunden können so verkürzt werden und die Bedienmodule zentral repariert oder einem Recycling zugeführt werden.

Jedes in der Steuereinrichtung der Eingabevorrichtung gespeicherte Programm ist zur geräteartspezifischen Kommunikation zwischen dem wenigstens einen programmierbaren Eingabemittel und der Steuervorrichtung eingerichtet. Die Steuereinrichtung der Eingabevorrichtung ist außerdem ausgebildet, aufgrund der Art desjenigen Haushaltsgeräts, an dessen Steuervorrichtung die Eingabevorrichtung angeschlossen ist, nur dasjenige Programm zu aktivieren, welches der Art des an die Eingabevorrichtung angeschlossenen Haushaltsgeräts entspricht. Die Steuereinrichtung wählt also insoweit aus einer Anzahl von in der Eingabevorrichtung vorhandenen Programmen mehrerer verschiedener Arten von Haushaltsgeräte dasjenige Programm automatisch aus, welches derjenigen Art von Haushaltsgerät entspricht in das die Eingabevorrichtung werksseitig eingebaut wird.

Die Eingabevorrichtung kann insbesondere die einzige Bedienvorrichtung sein, welches das Haushaltsgerät aufweist. Insoweit kann das Haushaltsgerät ausgebildet sein, ausschließlich diese Eingabevorrichtung aufzuweisen, um das Haushaltsgerät zu bedienen. Dies schließt auch grundlegende Bedienschalter und/oder Bedientaster ein, welche erfindungsgemäß in die Eingabevorrichtung integriert sind, obwohl sie nicht für die verschiedenen Arten von Haushaltsgeräten unterschiedlich auszuführen wären. Durch eine Integration wenigstens eines Schalters in die Eingabevorrichtung, der elektrisch kontaktiert ist, können für alle Gerätearten charakteristische Grundfunktionen des Haushaltsgeräts über die Eingabevorrichtung geschalten werden, ohne dass es zusätzlicher gerätespezifischer separater Schalter bedarf. Bei diesem Haushaltsgerätekonzept können die verschiedenen Arten von Haushaltsgeräten dann eine produktartübergreifende identische Bedienvorrichtung aufweisen. Basisfunktionen des Haushaltsgeräts können grundsätzlich identisch dargestellt werden. Die Eingabevorrichtung weist weitere programmierbare Eingabemittel auf, die durch Software, d.h. Programme die Eingabevorrichtung auf gerätespezifische Besonderheiten anpassen können. Die Eingabevorrichtung kann gegebenenfalls auch modular ausgebaut sein. Die Eingabevorrichtung kann dazu beispielsweise mit unterschiedlich großen Anzeigemitteln, insbesondere Displays oder Touchscreens ausgestattet sein. So lassen sich unterschiedliche Komplexitäten darstellen und ebenso Klassendifferenzierungen vornehmen. Dies kann bedeuten, dass mittels einer Programmierung der Steuereinrichtung der Eingabevorrichtung verschiedene Klassenstrukturen geschaffen werden können, beispielsweise eine Eingabevorrichtung für kostengünstige Einstiegshaushaltsgeräte und/oder eine Eingabevorrichtung für Premiumhaushaltsgeräte mit unterschiedlichem Erscheinungsbild und/oder unterschiedlichen Funktionalitäten je Klasse von Gerätearten. Auch können Funktionen der Eingabevorrichtung programmtechnisch zu späteren Zeitpunkten, also beispielsweise nach Auslieferung des Haushaltsgeräts während der Nutzungszeit beim Benutzer bei Bedarf erweitert werden.

Indem die Eingabevorrichtung neben dem wenigstens einen programmierbaren Eingabemittel außerdem wenigstens einen Schalter aufweist, der elektrisch kontaktiert ist, um eine für alle Gerätearten charakteristische Grundfunktion des Haushaltsgeräts zu schalten, kann eine universell einsetzbare Eingabevorrichtung geschaffen werden, welche einerseits sehr flexibel auf unterschiedlichste Arten von Haushaltsgeräts funktionell angepasst, d.h. konfiguriert werden kann, aber andererseits standardisierte Funktionalitäten oder sogar genormte Funktionalitäten, die für alle Arten von Haushaltsgeräten gelten können, ebenso erfüllen kann.

Dazu kann die Eingabevorrichtung elektrische Kontakte aufweisen, die mit dem wenigstens einen Schalter verbunden sind und die in einem in dem Haushaltsgerät montierten Zustand der Eingabevorrichtung mit Gegenkontakten das Haushaltsgeräts elektrisch verbunden sind. Indem die Eingabevorrichtung elektrische Kontakte aufweist und das Haushaltsgerät bzw. das von der Eingabevorrichtung verschiedene Grundgerät entsprechende Gegenkontakte aufweist, kann der wenigstens eine Schalter konstruktiv unveränderlich elektrisch verbunden werden. Damit kann einerseits eine elektrisch sichere Verbindung geschaffen werden und andererseits eine sichere Eingabevorrichtung geschaffen werden, die eine Veränderung, insbesondere eine Umprogrammierung dieser elementaren Schalter zuverlässig verhindert.

Der wenigstens eine Schalter kann im Haushaltsgerät derart elektrisch verbunden sein, dass durch Betätigen des Schalters das Haushaltsgerät an das Stromnetz angeschlossen bzw. vom Stromnetz getrennt wird, und/oder ein Standby-Betrieb des Haushaltsgeräts aktiviert bzw. deaktiviert wird, und/oder ein programmgesteuerter Betrieb des Haushaltsgeräts gestartet bzw. unterbrochen wird.

Erfindungsgemäß ist der wenigstens eine Schalter im Haushaltsgerät derart elektrisch verbunden sein, dass durch Betätigen des Schalters das Haushaltsgerät an das Stromnetz angeschlossen bzw. vom Stromnetz getrennt wird. Bei dem Schalter handelt es sich um einen Ein-/Aus-Schalter. Die Gegenkontakte des Haushaltsgeräts sind unmittelbar mit elektrischen Netzleitungen verbunden und/oder an ein Netzteil geführt und/oder an eine Netzspannung führende Leiterplatte kontaktiert.

Der wenigstens eine Schalter im Haushaltsgerät kann aber auch derart elektrisch verbunden sein, dass beispielsweise ein Standby-Betrieb des Haushaltsgeräts aktiviert bzw. deaktiviert wird, oder beispielsweise ein programmgesteuerter Betrieb des Haushaltsgeräts gestartet bzw. unterbrochen wird. Bei einem solchen Schalter kann es sich also insoweit um einen Start-/Stopp-Schalter handeln. In einem solchen Fall können die Gegenkontakte des Haushaltsgeräts elektrisch an die Steuervorrichtung angeschlossen sein, wobei es sich hierbei nicht um einen Gegenstand der Erfindung handelt.

Generell kann die Eingabevorrichtung mit einer Blende versehen sein, wobei der wenigstens eine Schalter der Eingabevorrichtung in die Blende integriert ist und die mit der Blende versehene Eingabevorrichtung eine Baugruppe bildet, die in das Haushaltsgerät fest eingebaut ist. Dabei kann die Eingabevorrichtung zusammen mit dem wenigstens einen Schalter auf einer gemeinsamen Leiterplatte angeordnet sein. Diese gemeinsame Leiterplatte kann mit der Blende verbunden sein.

Der wenigstens eine Schalter kann in eine Blende des Haushaltsgeräts integriert sein, welche Befestigungsmittel aufweist, die geräteartübergreifend wahlweise an Gegenbefestigungsmitteln verschiedener Arten von Haushaltsgeräten befestigbar sind, um die Blende werksseitig an einem jeweils ausgewählten Haushaltsgerät einer bestimmten Art von Haushaltsgerät zu montieren. Das Befestigungsmittel und die Gegenbefestigungsmittel können insoweit über die verschiedenen Arten von Haushaltsgeräten hinweg standardisiert sein.

Das wenigstens eine programmierbare Eingabemittel kann ein Touchscreen sein und die Steuereinrichtung kann dabei ausgebildet sein, in Abhängigkeit des aktivierten Programms auf dem Touchscreen ein oder mehrere der Art des an die Eingabevorrichtung angeschlossenen Haushaltsgeräts entsprechenden Berührtasten zum Ansteuern der geräteartspezifischen Gerätekomponente zu konfigurieren. Die Eingabevorrichtung kann aber auch ein oder mehrere, insbesondere von einem Touchscreen separate, programmierbare Taster und/oder Schalter aufweisen, und die Steuereinrichtung kann ausgebildet sein, in Abhängigkeit des aktivierten Programms den oder die Taster und/oder Schalter der Art des an die Eingabevorrichtung angeschlossenen Haushaltsgeräts entsprechend zu konfigurieren.

Die programmierbaren Eingabemittel können generell mehrere von dem Anzeigemittel separate, programmierbare Taster und/oder Schalter der Eingabevorrichtung bilden. Dabei kann die Steuereinrichtung ausgebildet sein, in Abhängigkeit des aktivierten Programms die Eingabemittel der Art des an die Eingabevorrichtung angeschlossenen Haushaltsgeräts entsprechend zu konfigurieren. So können beispielsweise in räumlich den Eingabemitteln zugeordneten Displayabschnitten des Anzeigemittels Symbole oder Texte eingeblendet werden, welche die jeweilige Funktion des Eingabemittels anzeigt. Ist die Eingabevorrichtung beispielsweise in eine Waschmaschine werksseitig fest eingebaut, so kann die Steuereinrichtung derart programmiert sein, d.h. ein zum Betrieb der Waschmaschine in der Steuereinrichtung hinterlegtes Programm aktiviert sein, so dass die Eingabemittel beispielsweise zum Aktivieren verschiedener Waschprogramme, wie Kochwäsche, Bundwäsche, Feinwäsche etc. konfiguriert sind und dabei in den räumlich zugeordneten Displayabschnitten beispielsweise die Worte "Kochwäsche", "Bundwäsche", "Feinwäsche" etc. oder entsprechende Symbole dargestellt werden.

Ist hingegen die Eingabevorrichtung beispielsweise in eine Dunstabzugshaube werksseitig fest eingebaut, so kann die Steuereinrichtung derart programmiert sein, d.h. ein zum Betrieb der Dunstabzugshaube in der Steuereinrichtung hinterlegtes Programm aktiviert sein, so dass die Eingabemittel beispielsweise zum Auswählen mehrere verschiedener Stufen von Gebläseleistungen konfiguriert sind und dabei in den räumlich zugeordneten Displayabschnitten beispielsweise die Worte "leicht", "mittel", "stark" etc. oder entsprechende Symbole dargestellt werden.

Die Eingabevorrichtung kann ein Touchscreen aufweisen, welches den ein oder mehreren programmierbaren Tastern und/oder Schaltern räumlich zugeordnet ist, und die Steuereinrichtung kann ausgebildet sein, in Abhängigkeit des aktivierten Programms den entsprechend der Art des an die Eingabevorrichtung angeschlossenen Haushaltsgeräts konfigurierten Tastern und/oder Schaltern jeweils eine der konfigurierten Funktion des Tasters und/oder Schalters zugeordnete Anzeige auf dem Touchscreen darzustellen.

Das wenigstens eine programmierbare Eingabemittel kann aber auch ein Touchscreen selbst sein, also insoweit das Anzeigemittel selbst sein. Dabei kann die Steuereinrichtung ausgebildet sein, in Abhängigkeit des aktivierten Programms auf dem Touchscreen ein oder mehrere der Art des an die Eingabevorrichtung angeschlossenen Haushaltsgeräts entsprechende Berührtasten zum Ansteuern der geräteartspezifischen Gerätekomponente zu konfigurieren. Die so konfigurierten Berührtasten können entweder die Eingabemittel ersetzen und deren Funktionen entsprechend übernehmen, oder zusätzliche Funktionen erfüllen.

Ist das Touchscreen das Anzeigemittel selbst, dann können diesem Touchscreen mehrere dieser programmierbaren Tastern und/oder Schalter der Eingabemittel räumlich zugeordnet sein, wobei die Steuereinrichtung ausgebildet sein kann, in Abhängigkeit des aktivierten Programms den entsprechend der Art des an die Eingabevorrichtung angeschlossenen Haushaltsgeräts konfigurierten Taster und/oder Schalter der Eingabemittel jeweils eine der konfigurierten Funktion des Tasters und/oder des Schalters zugeordnete Anzeige auf den räumlich zugeordneten Displayabschnitten des Touchscreens darzustellen.

Die programmierbaren Eingabemittel können von einem separaten Display oder von einem Abschnitt des Anzeigemittels gebildet werden, welches entsprechend der Art des an die Eingabevorrichtung angeschlossenen Haushaltsgeräts konfigurierte Funktionen, insbesondere auch in Form einer Menüstruktur optisch darstellt, die über einen oder mehrere Schaltmittel, insbesondere wenigstens eines Tasters, Stellrades und/oder eines Joysticks auswählbar und aktivierbar sind.

Die Eingabevorrichtung kann wenigstens ein zusätzliches programmierbares Eingabemittel aufweisen, das zum Schalten einer für alle Gerätearten charakteristischen Grundfunktion des Haushaltsgeräts fest programmiert ist. Beispielsweise können dies Tasten zum Aufrufen einer Uhreinstellung und/oder zum Einrichten und Starten eines Timers sein.

Ein Ausführungsbeispiel eines erfindungsgemäßen Haushaltsgeräts ist exemplarisch in der nachfolgenden Beschreibung unter Bezugnahme auf die beigefügten schematischen Figuren näher erläutert. Konkrete Merkmale dieses Ausführungsbeispiels können unabhängig davon, in welchem konkreten Zusammenhang sie erwähnt sind, gegebenenfalls auch einzeln oder in Kombination betrachtet, allgemeine Merkmale der Erfindung darstellen.

Es zeigen:
- Fig. 1: eine schematische Darstellung verschiedener Arten von Haushaltsgeräten, von denen jedes Haushaltsgerät eine erfindungsgemäße Eingabevorrichtung aufweist, und
- Fig. 2: eine schematische Darstellung einer erfindungsgemäßen Eingabevorrichtung in Alleinstellung.

Die in Fig. 1 gezeigte schematische Darstellung verschiedener Arten von Haushaltsgeräten 1 repräsentiert am Beispiel eines Backofens 1a, eines Kochfeldes 1b, einer Dunstabzugshaube 1c, eines Trockners 1d, einer Waschmaschine 1e und eines Kältegeräts 1f ein produktbereichsübergreifendes Bedienkonzept, das gleichzeitig auch markenspezifische Ausprägungen darstellen kann. Eine erfindungsgemäße Eingabevorrichtung 2 bildet ein Bedienmodul, das für alle Arten von Haushaltsgeräten 1 eine identische Hardware aufweist, die über eine in allen Arten von Haushaltsgeräten 1 identische Schnittstelle verfügen kann, über welche die Eingabevorrichtung 2 an das jeweilige Haushaltsgerät 1 angeschlossen sein kann. Die gerätespezifischen Parameter können durch Software in einer Elektronik abgebildet sein. Eine solche Elektronik kann eine programmierbare Steuereinrichtung 3 bilden, die Teil der Eingabevorrichtung 2 ist.

Jedes der Haushaltsgerät 1a bis 1f weist wenigstens eine elektrisch angesteuerte geräteartspezifische Gerätekomponente 4, 4a bis 4f auf, die ausgebildet ist, eine der Art des Haushaltsgeräts 1a bis 1f charakteristische Betriebsfunktion auszuführen. Beispielhaft ist in Fig. 1 für jede Art von Haushaltsgeräten 1a bis 1f eine repräsentative Gerätekomponente 4a bis 4f gezeigt. Jede Art von Haushaltsgeräten 1a bis 1f kann jedoch auch zwei oder mehrere geräteartspezifische Gerätekomponenten aufweisen. In einem solchen Falle können zwei, mehrere oder alle der vorhandenen Gerätekomponenten gemeinsam von der Eingabevorrichtung 2 bedient werden. Bei der geräteartspezifische Gerätekomponente 4a des Backofens 1a handelt es sich beispielhaft um eine Heizvorrichtung, welche zum Heizen eines Innenraums des Backofens 1a in wahlweise unterschiedlichen Temperaturen eingerichtet ist. Die geräteartspezifischen Gerätekomponenten 4b des Kochfeldes 1b sind die einzelnen Heizplatten oder Heizzonen des Kochfeldes 1b, die wahlweise einzeln oder in Gruppen eingeschaltet und in verschiedenen Heizstufen betrieben werden können. Im Falle der geräteartspezifische Gerätekomponente 4c der Dunstabzugshaube 1c handelt es sich um ein Gebläse, welches einen Luftstrom wahlweise in geringerer oder höhere Stärke erzeugt, um die beim Kochen entstehenden Wrasen abzuziehen. Eine beispielhafte geräteartspezifische Gerätekomponente 4d des Trockners 1d kann ebenfalls ein Gebläse sein, welches einen Umluftbetrieb ermöglicht, um einen erwärmten Luftstrom über zu trocknende Kleidungsstücke innerhalb des Trockners 1d zu führen. Bei der gezeigten Waschmaschine 1e ist die beispielhafte geräteartspezifische Gerätekomponente 4e der Antrieb, welcher zum Drehen einer Wäschetrommel der Waschmaschine 1e vorgesehen ist. Im Falle eine Kältegeräts 1f als Haushaltsgerät 1 kann als eine wichtige geräteartspezifische Gerätekomponente 4f ein Verdichter betrachtet werden, welcher Teil eines Kältekreislaufsystems ist, das beispielsweise ein Kühlraum oder ein Gefrierraum des Kältegeräts 1f entwärmt.

Jedes Haushaltsgerät 1a bis 1f weist eine geräteartspezifische Steuervorrichtung 5a bis 5f auf, die jeweils zum Ansteuern der geräteartspezifischen Gerätekomponente 4a bis 4f ausgebildet ist. Dies bedeutet, dass jede geräteartspezifische Steuervorrichtung 5a bis 5f für jede Art von Haushaltsgerät 1a bis 1f individuell ausgebildet ist. Hingegen ist die Eingabevorrichtung 2 für alle Arten von Haushaltsgeräten 1a bis 1f identisch aufgebaut. Die Steuervorrichtung 5a bis 5f ist im jeweiligen Haushaltsgerät 1a bis 1f im Inneren angeordnet und weder für einen Benutzer des Haushaltsgeräts 1a bis 1f sichtbar, noch vom Benutzer bedienbar. Die Steuervorrichtungen 5a bis 5f sind jeweils mit einer zugeordneten Eingabevorrichtung 2 elektrisch verbunden. Die Eingabevorrichtung 2 ist insoweit separat von der jeweiligen Steuervorrichtung 5a bis 5f ausgebildet und angeordnet. Die Eingabevorrichtung 2 ist, schon allein funktionsbedingt nicht verborgen, sondern für einen Benutzer sichtbar und bedienbar am Haushaltsgerät 1a bis 1f angeordnet und mit diesem werksseitig fest verbunden.

Die Eingabevorrichtung 2, welche auch die programmierbare Steuereinrichtung 3 umfasst, bildet insoweit ein Bedienmodul, welches über eine produktbereichsübergreifend abgestimmte Schnittstelle an verschiedene Hausgeräte angedockt werden kann. Das Bedienmodul enthält hardwareseitig alle notwendigen Regler, Tasten und Anzeigeelemente die zur Steuerung/Bedienung des jeweiligen Hausgeräts 1, 1a bis 1f nötig sind. Um gegebenenfalls auch Skalierungseffekte bei Bedienung und Anzeige darstellbar zu machen, kann das Bedienmodul seinerseits modular aufgebaut sein. Die Anbindung an das Haushaltsgerät 1, 1a bis 1f geschieht werksseitig durch eine tragfähige Steckverbindung und Sicherung durch ein geeignetes Montageelement, wie eine Schraube oder ähnliche Befestigungsmittel. Eine elektrische Kontaktierung kann entweder über die Steckverbindung oder separat über eine Kabelsteckverbindung erfolgen. Das Bedienmodul wird durch unterschiedliche Software zur Steuerung der verschiedenen Hausgeräte 1a bis 1f ertüchtigt. Hierfür enthält das Bedienmodul eine genormte Schnittstelle zur Datenübertragung. Die Hardware ist produktunabhängig identisch.

Die Fig. 2 zeigt die Eingabevorrichtung 2 in Alleinstellung. Die Eingabevorrichtung 2 weist im Falle des dargestellten Ausführungsbeispiels ein Anzeigemittel 6, fünf programmierbare Eingabemittel 7a bis 7e, einen Joystick 8, sowie zwei Schalter 9a und 9b auf. Jeder der beiden Schalter 9a und 9b ist elektrisch kontaktiert, um eine für alle Gerätearten charakteristische Grundfunktion des Haushaltsgeräts 1a bis 1f zu schalten. Im Falle des vorliegenden Ausführungsbeispiels ist der obere Schalter 9a im Haushaltsgerät 1 erfindungsgemäß derart elektrisch verbunden, dass durch Betätigen des Schalters 9a das Haushaltsgerät 1 an das Stromnetz angeschlossen bzw. vom Stromnetz getrennt wird. Bei dem Schalter 9a handelt es sich also insoweit um einen Ein-/AusSchalter. Im Falle des nicht erfindungsgemäßen Beispiels ist der untere Schalter 9a im Haushaltsgerät 1 hingegen derart elektrisch verbunden, dass beispielsweise ein Standby-Betrieb des Haushaltsgeräts 1 aktiviert bzw. deaktiviert wird, oder beispielsweise ein programmgesteuerter Betrieb des Haushaltsgeräts 1 gestartet bzw. unterbrochen wird. Bei dem Schalter 9b handelt es sich also insoweit um einen Start-/Stopp-Schalter.

Die Eingabevorrichtung 2 weist des Weiteren eine, üblicherweise von Außen nicht sichtbare und deshalb gestrichelt dargestellte, programmierbare Steuereinrichtung 10 auf. In der Steuereinrichtung 10 sind wenigstens zwei zur Ansteuerung einer entsprechenden Anzahl verschiedener Arten von Haushaltsgeräten 1a bis 1f unterschiedlich ausgebildete Programme gespeichert, welche jeweils zur geräteartspezifischen Kommunikation zwischen den programmierbaren Eingabemitteln 7a bis 7e und der jeweiligen Steuervorrichtung 5a bis 5f eingerichtet sind. Die Eingabevorrichtung 2 ist dabei ausgebildet, aufgrund der Art desjenigen Haushaltsgeräts 1a bis 1f, an dessen jeweiliger Steuervorrichtung 5a bis 5f die Eingabevorrichtung 2 angeschlossen ist, nur dasjenige Programm zu aktivieren, welches der Art des an die Eingabevorrichtung 2 angeschlossenen Haushaltsgeräts 1a bis 1f, wie in Fig. 1 dargestellt, entspricht.

Im gezeigten Ausführungsbeispiel der Fig. 2 sind die Schalter 9a und 9b, die programmierbaren Eingabemittel 7a bis 7e, der Joystick 8 und das Anzeigemittel 6 in eine Blende 11 integriert, welche zusammen mit der Eingabevorrichtung 2 eine in das jeweilige Haushaltsgerät 1a bis 1f fest eingebaute Baugruppe bildet.

Die programmierbaren Eingabemittel 7a bis 7e bilden im Falle des dargestellten Ausführungsbeispiels mehrere von dem Anzeigemittel 6 separate, programmierbare Taster und/oder Schalter der Eingabevorrichtung 2. Dabei ist die Steuereinrichtung 10 ausgebildet, in Abhängigkeit des aktivierten Programms die Eingabemittel 7a bis 7e der Art des an die Eingabevorrichtung 2 angeschlossenen Haushaltsgeräts 1a bis 1f entsprechend zu konfigurieren. So können beispielsweise in den Eingabemitteln 7a bis 7e räumlich zugeordneten Displayabschnitten 12a bis 12e des Anzeigemittels 6 Symbole oder Texte eingeblendet werden, welche die jeweilige Funktion des Eingabemittels 7a bis 7e anzeigt. Ist die in Fig. 2 dargestellte Eingabevorrichtung 2 beispielsweise in eine Waschmaschine 1e werksseitig fest eingebaut worden, so kann die Steuereinrichtung 10 derart programmiert sein, d.h. ein zum Betrieb der Waschmaschine 1e in der Steuereinrichtung 10 hinterlegtes Programm aktiviert sein, so dass die Eingabemittel 7a bis 7e beispielsweise zum Aktivieren verschiedener Waschprogramme, wie Kochwäsche, Bundwäsche, Feinwäsche etc. konfiguriert sind und dabei in den räumlich zugeordneten Displayabschnitten 12a bis 12e beispielsweise die Worte "Kochwäsche", "Bundwäsche", "Feinwäsche" etc. oder entsprechende Symbole dargestellt werden. Dabei bleibt jeder der beiden Schalter 9a und 9b elektrisch unverändert kontaktiert, um weiterhin die jeweilige für alle Gerätearten charakteristische Grundfunktion des Haushaltsgeräts 1a bis 1f zu schalten.

Ist hingegen die Eingabevorrichtung 2 beispielsweise in eine Dunstabzugshaube 1c werksseitig fest eingebaut worden, so kann die Steuereinrichtung 10 derart programmiert sein, d.h. ein zum Betrieb der Dunstabzugshaube 1c in der Steuereinrichtung 10 hinterlegtes Programm aktiviert sein, so dass die Eingabemittel 7a bis 7e beispielsweise zum Auswählen mehrere verschiedener Stufen von Gebläseleistungen konfiguriert sind und dabei in den räumlich zugeordneten Displayabschnitten 12a bis 12e beispielsweise die Worte "leicht", "mittel", "stark" etc. oder entsprechende Symbole dargestellt werden. Auch hier bleibt jeder der beiden Schalter 9a und 9b elektrisch unverändert kontaktiert, um weiterhin die jeweilige für alle Gerätearten charakteristische Grundfunktion des Haushaltsgeräts 1a bis 1f zu schalten.

Das wenigstens eine programmierbare Eingabemittel 7 kann aber auch ein Touchscreen 6a, also insoweit das Anzeigemittel 6 selbst sein. Dabei ist die Steuereinrichtung 10 ausgebildet, in Abhängigkeit des aktivierten Programms auf dem Touchscreen 6a ein oder mehrere der Art des an die Eingabevorrichtung 2 angeschlossenen Haushaltsgeräts 1a bis 1f entsprechenden Berührtasten 13a bis 13e zum Ansteuern der geräteartspezifischen Gerätekomponente zu konfigurieren. Die so konfigurierten Berührtasten 13a bis 13e können entweder die Eingabemittel 7a bis 7e ersetzen und deren Funktionen entsprechend übernehmen, oder zusätzliche Funktionen erfüllen. Auch hier bleibt jeder der beiden Schalter 9a und 9b elektrisch unverändert kontaktiert, um weiterhin die jeweilige für alle Gerätearten charakteristische Grundfunktion des Haushaltsgeräts 1a bis 1f zu schalten.

Ist das Touchscreen 6a das Anzeigemittel 6 selbst, dann können diesem Touchscreen 6a mehrere dieser programmierbaren Tastern und/oder Schalter der Eingabemittel 7a bis 7e räumlich zugeordnet sein, wobei die Steuereinrichtung 10 ausgebildet ist, in Abhängigkeit des aktivierten Programms den entsprechend der Art des an die Eingabevorrichtung 2 angeschlossenen Haushaltsgeräts 1a bis 1f konfigurierten Taster und/oder Schalter der Eingabemittel 7a bis 7e jeweils eine der konfigurierten Funktion des Tasters und/oder des Schalters zugeordnete Anzeige auf den räumlich zugeordneten Displayabschnitten 12a bis 12e des Touchscreens 6a darzustellen.

Die programmierbaren Eingabemittel 7a bis 7e können von einem separaten Display oder wie in Fig. 2 dargestellt, von einem Abschnitt des Anzeigemittels 6 gebildet werden, welches entsprechend der Art des an die Eingabevorrichtung 2 angeschlossenen Haushaltsgeräts 1a bis 1f konfigurierte Funktionen, insbesondere auch in Form einer Menüstruktur optisch darstellt, die über einen oder mehrere Schaltmittel, insbesondere wenigstens eines Tasters, Stellrades und/oder des Joysticks 8 auswählbar und aktivierbar sind.

Im Falle des vorliegenden Ausführungsbeispiels der Fig. 2 weist die Eingabevorrichtung 2 zwei zusätzliche programmierbare Eingabemittel 14a und 14b auf, die zum Schalten einer für alle Gerätearten charakteristischen Grundfunktion des Haushaltsgeräts 1 fest programmiert ist. Beispielhaft sind dies bei dem Eingabemittel 14a das Aufrufen einer Uhreinstellung und bei dem Eingabemittel 14b das Einrichten und Starten eines Timers.

### BEZUGSZEICHENLISTE

- 1: Haushaltsgerät
- 1a: Backofen
- 1b: Kochfelde
- 1c: Dunstabzugshaube
- 1d: Trockner
- 1e: Waschmaschine
- 1f: Kältegerät
- 2: Eingabevorrichtung
- 3: programmierbare Steuereinrichtung
- 4a-4f: geräteartspezifische Gerätekomponente
- 5a-5f: Steuervorrichtung
- 6: Anzeigemittel
- 6a: Touchscreen
- 7a-7e: programmierbare Eingabemittel
- 8: Joystick
- 9a, 9b: Schalter
- 10: Steuereinrichtung
- 11: Blende
- 12a-12e: Displayabschnitte
- 13a-13e: Berührtasten
- 14a,14b: Eingabemittel

## Patentansprüche

1. Haushaltsgerät, aufweisend
- wenigstens eine elektrisch angesteuerte geräteartspezifische Gerätekomponente (4a-4f), die ausgebildet ist, eine der Art des Haushaltsgeräts (1) charakteristische Betriebsfunktion auszuführen,
- eine zum Ansteuern der geräteartspezifischen Gerätekomponente (4a-4f) ausgebildete Steuervorrichtung (5a-5f) und
- eine mit der Steuervorrichtung (5a-5f) elektrisch verbundene Eingabevorrichtung (2), die für einen Benutzer sichtbar und bedienbar am Haushaltsgerät angeordnet ist,
- wobei die Eingabevorrichtung (2) ein Anzeigemittel (6, 6a) aufweist, wobei die Eingabevorrichtung (2) außerdem wenigstens ein programmierbares Eingabemittel (7a-7e) aufweist,
- und die Eingabevorrichtung (2) des Weiteren eine programmierbare Steuereinrichtung (10) aufweist, in der wenigstens zwei zur Ansteuerung einer entsprechenden Anzahl der verschiedenen Arten von Haushaltsgeräten (1) unterschiedlich ausgebildete Programme gespeichert sind, welche jeweils zur geräteartspezifischen Kommunikation zwischen dem wenigstens einen programmierbaren Eingabemittel (2) und der Steuervorrichtung (5a-5f) eingerichtet sind,
- und die ausgebildet ist, aufgrund der Art desjenigen Haushaltsgeräts (1), an dessen Steuervorrichtung (5a-5f) die Eingabevorrichtung (2) angeschlossen ist, nur dasjenige Programm zu aktivieren, welches der Art des an die Eingabevorrichtung (2) angeschlossenen Haushaltsgeräts (1) entspricht,
- wobei die Eingabevorrichtung (2) ferner wenigstens einen Schalter (9a, 9b) aufweist,
- wobei die Eingabevorrichtung (2) elektrische Kontakte aufweist, die mit dem wenigstens einen Schalter (9a, 9b) verbunden sind, und die in einem in dem Haushaltsgerät (1) montierten Zustand der Eingabevorrichtung (2) mit Gegenkontakten des Haushaltsgeräts (1) elektrisch verbunden sind,
**dadurch gekennzeichnet, dass**
- es sich beim Schalter (9a, 9b) um einen Ein-/Aus-Schalter für das Haushaltsgerät (1) handelt,
- und die Gegenkontakte des Haushaltsgeräts (1) unmittelbar mit elektrischen Netzleitungen verbunden und/oder an ein Netzteil geführt und/oder an eine Netzspannung führende Leiterplatte kontaktiert sind.

2. Haushaltsgerät nach Anspruch 1, **dadurch gekennzeichnet, dass** die Eingabevorrichtung (2) mit einer Blende (11) versehen ist, der wenigstens eine Schalter (9a, 9b) der Eingabevorrichtung (2) in die Blende (11) integriert ist und die mit der Blende (11) versehene Eingabevorrichtung (2) eine Baugruppe bildet, die in das Haushaltsgerät (1) fest eingebaut ist.

3. Haushaltsgerät nach einem der Ansprüche 1 oder 2, **dadurch gekennzeichnet, dass** der wenigstens eine Schalter (9a, 9b) in eine Blende (11) des Haushaltsgeräts (1) integriert ist, welche Befestigungsmittel aufweist, die geräteartübergreifend wahlweise an Gegenbefestigungsmitteln verschiedener Arten von Haushaltsgeräten (1) befestigbar sind, um die Blende (11) werksseitig an einem jeweils ausgewählten Haushaltsgerät (1) einer bestimmten Art von Haushaltsgerät zu montieren.

4. Haushaltsgerät nach einem der Ansprüche 1 bis 3, **dadurch gekennzeichnet, dass** das wenigstens eine programmierbare Eingabemittel (7a-7e, 13a-13e) ein Touchscreen (6, 6a) ist und die Steuereinrichtung (10) ausgebildet ist, in Abhängigkeit des aktivierten Programms auf dem Touchscreen (6, 6a) ein oder mehrere der Art des an die Eingabevorrichtung (2) angeschlossenen Haushaltsgeräts (1) entsprechenden Berührtasten (13a-13e) zum Ansteuern der geräteartspezifischen Gerätekomponente zu konfigurieren.

5. Haushaltsgerät nach einem der Ansprüche 1 bis 4, **dadurch gekennzeichnet, dass** die Eingabevorrichtung (2) ein oder mehrere, insbesondere von einem Touchscreen (6a) separate, programmierbare Taster und/oder Schalter aufweist, und die Steuereinrichtung (10) ausgebildet ist, in Abhängigkeit des aktivierten Programms den oder die Taster und/oder Schalter der Art des an die Eingabevorrichtung (2) angeschlossenen Haushaltsgeräts (1) entsprechend zu konfigurieren.

6. Haushaltsgerät nach Anspruch 5, **dadurch gekennzeichnet, dass** die Eingabevorrichtung (2) ein Touchscreen (6a) aufweist, welches den ein oder mehreren programmierbaren Tastern und/oder Schaltern räumlich zugeordnet ist, und die Steuereinrichtung (10) ausgebildet ist, in Abhängigkeit des aktivierten Programms den entsprechend der Art des an die Eingabevorrichtung (2) angeschlossenen Haushaltsgeräts (1) konfigurierten Tastern und/oder Schaltern jeweils eine der konfigurierten Funktion des Tasters und/oder Schalters zugeordnete Anzeige auf dem Touchscreen (6a) darzustellen.

7. Haushaltsgerät nach einem der Ansprüche 1 bis 6, **dadurch gekennzeichnet, dass** das programmierbare Eingabemittel (7a-7e, 13a-13e, 14a, 14b) von einem separaten Display (6a) oder einem Abschnitt des Anzeigemittels (6) gebildet wird, welches entsprechend der Art des an die Eingabevorrichtung (2) angeschlossenen Haushaltsgeräts (1) konfigurierte Funktionen, insbesondere in Form einer Menüstruktur optisch darstellt, die über einen oder mehrere Schaltmittel, insbesondere wenigstens eines Tasters, Stellrades und/oder Joysticks (8) auswählbar und aktivierbar sind.

8. Haushaltsgerät nach einem der Ansprüche 1 bis 7, **dadurch gekennzeichnet, dass** die Eingabevorrichtung (2) wenigstens ein zusätzliches programmierbares Eingabemittel (14a, 14b) aufweist, das zum Schalten einer für alle Gerätearten charakteristischen Grundfunktion des Haushaltsgeräts (1) fest programmiert ist.

9. Haushaltsgerät nach einem der Ansprüche 1 bis 8, **dadurch gekennzeichnet, dass** das Haushaltsgerät (1) ein Backofen (1a), ein Kochfeld (1b), eine Dunstabzugshaube (1c), eine Geschirrspülmaschine, ein Trockner (1d), eine Waschmaschine (1e) oder ein Kältegerät (1f) ist.

## Claims

1. Household appliance having
- at least one electrically actuated device-type-specific device component (4a-4f) which is designed to execute an operating function which is characteristic of the type of household appliance (1),
- a control apparatus (5a-5f) which is designed to actuate the device-type-specific device component (4a-4f) and
- an input apparatus (2) which is electrically connected to the control apparatus (5a-5f) and which is arranged so as to be visible to a user and able to be operated on the household appliance,
- wherein the input apparatus (2)has a display means (6, 6a), wherein the input apparatus (2) additionally has at least one programmable input means (7a-7e),
- and the input apparatus (2) further has a programmable control device (10) in which at least two programs, which are differently designed to actuate a corresponding number of different types of household appliance (1) are stored, said programs each being designed for device-type-specific communication between the at least one programmable input means (2) and the control apparatus (5a-5f),
- and which is designed to activate only that program which corresponds to the type of household appliance (1) which is connected to the input apparatus (2), on the basis of the type of household appliance (1) where the input apparatus (2) is connected to the control apparatus (5a-5f) thereof,
- wherein the input apparatus (2) further has at least one switch (9a, 9b),
- wherein the input apparatus (2) has electrical contacts which are connected to the at least one switch (9a, 9b) and which are electrically connected to counter-contacts of the household appliance (1) when the input apparatus (2) is mounted in the household appliance (1),
**characterised in that**
- the switch (9a, 9b) is an on/off switch for the household appliance (1),
- and the counter-contacts of the household appliance (1) are directly connected to electrical power cables and/or conducted to a mains power supply and/or brought into contact with a printed circuit board conducting a mains voltage.

2. Household appliance according to claim 1, **characterised in that** the input apparatus (2) is provided with a screen (11), the at least one switch (9a, 9b) of the input apparatus (2) is integrated in the screen (11) and the input apparatus (2) provided with the screen (11) forms a subassembly which is fixedly installed in the household appliance (1).

3. Household appliance according to one of claims 1 or 2, **characterised in that** the at least one switch (9a, 9b) is integrated in a screen (11) of the household appliance (1), said screen comprising fastening means which may be optionally fastened to counter-fastening means of different types of household appliance (1), encompassing different types of appliance, in order to mount the screen (11) in the factory on one respectively selected household appliance (1) of a specific type of household appliance.

4. Household appliance according to one of claims 1 to 3, **characterised in that** the at least one programmable input means (7a-7e, 13a-13e) is a touchscreen (6, 6a) and the control device (10) is designed, depending on the activated program, to configure one or more touch-sensitive buttons (13a-13e) on the touchscreen (6, 6a) corresponding to the type of household appliance (1) connected to the input apparatus (2), for actuating the device-type-specific appliance component.

5. Household appliance according to one of claims 1 to 4, **characterised in that** the input apparatus (2) has one or more programmable buttons and/or switches, in particular separate from a touchscreen (6a), and the control device (10) is designed, depending on the activated program, to configure the button(s) and/or switches corresponding to the type of household appliance (1) connected to the input apparatus (2).

6. Household appliance according to claim 5, **characterised in that** the input apparatus (2) has a touchscreen (6a) which is spatially assigned to one or more programmable buttons and/or switches and the control device (10) is configured, depending on the activated program, to show the button and/or switch configured according to the type of household appliance (1) connected to the input apparatus (2) and in each case to show a display on the touchscreen (6a) assigned to the configured function of the button and/or switch.

7. Household appliance according to one of claims 1 to 6, **characterised in that** the programmable input means (7a-7e, 13a-13e, 14a, 14b) is formed from a separate display (6a) or a portion of the display means (6), which visually represents functions configured according to the type of household appliance (1) connected to the input apparatus (2), in particular in the form of a menu structure, which may be selected and activated via one or more switching means, in particular at least one button, adjusting wheel and/or joystick (8).

8. Household appliance according to one of claims 1 to 7, **characterised in that** the input apparatus (2) has at least one additional programmable input means (14a, 14b) which is fixedly programmed to switch a basic function of the household appliance (1) which is characteristic of all types of device.

9. Household appliance according to one of claims 1 to 8, **characterised in that** the household appliance (1) is an oven (1a), a cooktop (1b), a cooker hood (1c), a dishwasher, a dryer (1d), a washing machine (1e) or a refrigeration appliance (1f).

## Revendications

1. Appareil ménager présentant
- au moins un composant d'appareil (4a - 4f) spécifique à l'appareil, commandé électriquement, lequel est réalisé pour exécuter une fonction opérationnelle caractéristique au type de l'appareil ménager (1),
- un dispositif de commande (5a- 5f) réalisé pour commander le composant d'appareil (4a - 4f) spécifique à l'appareil, et
- un dispositif d'entrée (2) relié électriquement au dispositif de commande (5a - 5f), lequel est disposé de manière visible et commandable sur l'appareil ménager pour un utilisateur,
- le dispositif d'entrée (2) présentant un moyen d'affichage (6, 6a), le dispositif d'entrée (2) présentant en outre au moins un moyen d'entrée (7a - 7e) programmable,
- et le dispositif d'entrée (2) présentant en outre un dispositif de commande (10) programmable dans lequel sont mémorisés au moins deux programmes réalisés de manière différente pour la commande d'un nombre correspondant des différents types d'appareils ménagers (1), lesquels programmes sont respectivement configurés pour la communication, spécifique aux appareils, entre l'au moins un moyen d'entrée (2) programmable et le dispositif de commande (5a - 5f),
- et qui est réalisé, en raison du type de l'appareil ménager (1) au dispositif de commande (5a - 5f) duquel est raccordé le dispositif d'entrée (2), pour activer uniquement le programme qui correspond au type de l'appareil ménager (1) raccordé au dispositif d'entrée (2),
- le dispositif d'entrée (2) présentant en outre au moins un commutateur (9a, 9b),
- le dispositif d'entrée (2) présentant des contacts électriques qui sont reliés à l'au moins un commutateur (9a, 9b), et qui, dans un état du dispositif d'entrée (2) monté dans l'appareil ménager (1), sont électriquement reliés à des contre-contacts de l'appareil ménager (1),
**caractérisé en ce que**
- le commutateur (9a, 9b) est un interrupteur de marche/arrêt pour l'appareil ménager (1),
- et **en ce que** les contre-contacts de l'appareil ménager (1) sont directement reliés à des lignes de réseau électriques et/ou sont conduits à un bloc d'alimentation et/ou sont mis en contact sur un circuit imprimé conduisant une tension de réseau.

2. Appareil ménager selon la revendication 1,
**caractérisé en ce que**
le dispositif d'entrée (2) est muni d'un bandeau (11), **en ce que** l'au moins un commutateur (9a, 9b) du dispositif d'entrée (2) est intégré dans le bandeau (11), et **en ce que** le dispositif d'entrée (2) muni du bandeau (11) forme un ensemble qui est installé de manière fixe dans l'appareil ménager (1).

3. Appareil ménager selon l'une quelconque des revendications 1 ou 2,
**caractérisé en ce que**
l'au moins un commutateur (9a, 9b) est intégré dans un bandeau (11) de l'appareil ménager (1), lequel présente des moyens de fixation qui, pour tous les appareils, sont fixables sélectivement sur des contre-moyens de fixation de différents types d'appareils ménagers (1) afin de monter le bandeau (11) côté usine sur un appareil ménager (1) respectivement sélectionné d'un type déterminé d'appareil ménager.

4. Appareil ménager selon l'une quelconque des revendications 1 à 3,
**caractérisé en ce que**
l'au moins un moyen d'entrée (7a - 7e, 13a - 13e) programmable est un écran tactile (6, 6a), et **en ce que** le dispositif de commande (10) est réalisé, en fonction du programme activé, pour configurer sur l'écran tactile (6, 6a) une ou plusieurs touches tactiles (13a-13e) correspondant au type de l'appareil ménager (1) raccordé au dispositif d'entrée (2), destinées à commander le composant d'appareil spécifique à l'appareil.

5. Appareil ménager selon l'une quelconque des revendications 1 à 4,
**caractérisé en ce que**
le dispositif d'entrée (2) présente une ou plusieurs touches programmables, notamment séparées d'un écran tactile (6a), et/ou commutateurs, et **en ce que** le dispositif de commande (10) est réalisé, en fonction du programme activé, pour configurer la ou les touches et/ou commutateurs du type de l'appareil ménager (1) raccordé au dispositif d'entrée (2).

6. Appareil ménager selon la revendication 5,
**caractérisé en ce que**
le dispositif d'entrée (2) présente un écran tactile (6a) qui est spatialement attribué à une ou aux plusieurs touches programmables et/ou commutateurs, et **en ce que** le dispositif de commande (10) est réalisé, en fonction du programme activé, pour représenter sur l'écran tactile (6a) attribué aux touches et/ou aux commutateurs configuré(e)s de manière correspondant au type de l'appareil ménager (1) raccordé au dispositif d'entrée (2), respectivement un affichage attribué à la fonction configurée de la touche et/ou du commutateur.

7. Appareil ménager selon l'une quelconque des revendications 1 à 6,
**caractérisé en ce que**
le moyen d'entrée (7a - 7e, 13a - 13e, 14a, 14b) programmable est formé par un écran séparé (6a) ou une section du moyen d'affichage (6), lequel, de manière correspondant au type de l'appareil ménager (1) raccordé au dispositif d'entrée (2), représente optiquement des fonctions configurées, notamment sous forme d'une structure de menu, qui est sélectionnable et activable par l'intermédiaire d'un ou de plusieurs moyens de commutation, notamment d'au moins une touche, d'une molette de réglage et/ou d'un joystick (8).

8. Appareil ménager selon l'une quelconque des revendications 1 à 7,
**caractérisé en ce que**
le dispositif d'entrée (2) présente au moins un moyen d'entrée (14a, 14b) supplémentaire programmable, qui est programmé de manière fixe pour connecter une fonction de base de l'appareil ménager, caractéristique à tous les types d'appareil.

9. Appareil ménager selon l'une quelconque des revendications 1 à 8
**caractérisé en ce que**
l'appareil ménager (1) est un four (1a), une table de cuisson (1b), une hotte aspirante (1c), un lave-vaisselle, un sèche-linge (1d), un lave-linge (1e) ou un appareil frigorifique (1f).
